# EUROPÄISCHE PATENTSCHRIFT

(11) **EP 2 108 748 B1**
(45) Veröffentlichungstag und Bekanntmachung des Hinweises auf die Patenterteilung: **08.02.2012**
(21) Anmeldenummer: 09004818.2
(22) Anmeldetag: 01.04.2009
(51) Int. Cl.: E03C 1/04

(54) **Sanitärarmatur**
Sanitary fittings
Armature sanitaire

(30) Priorität: 10.04.2008 DE 102008018508
(43) Veröffentlichungstag der Anmeldung: 14.10.2009
(73) Patentinhaber: Ideal Standard International BVBA, 1160 Brussels (BE)
(72) Erfinder: Behr, Josef, 54516 Wittlich (DE); Becker, Albert, 54516 Wittlich (DE); Haas, Daniel, 54550 Daun-Neunkirchen (DE)
(74) Vertreter: Müller, Karl-Ernst

(56) Entgegenhaltungen:
- EP-A1- 1 621 686
- WO-A1-02/23072
- DE-A1- 4 438 647
- DE-A1- 10 246 861
- DE-A1- 19 639 320
- DE-A1- 19 911 066
- US-A1- 2008 174 106

## Beschreibung

Die Erfindung betrifft eine Sanitärarmatur mit einem einen Wasserauslauf aufweisenden Armaturengehäuse, mit einer darin eingesetzten und an Zulaufrohre für das kalte und das heiße Wasser angeschlossenen Mischkartusche und mit einem an einen Stellhebel der Mischkartusche angeschlossenen Griffhebel zur Einstellung von Menge und Temperatur des über die Kartusche geführten und aus der an dem Wasserauslauf angeordneten Austrittsöffnung austretenden Wassers, wobei das Armaturengehäuse mit dem einstückig daran angeformten Wasserauslauf aus einem Leichtmetall besteht und in das Armaturengehäuse eine Vormontageeinheit bestehend aus einem Kartuschengehäuse mit der darin festgelegten und an die Zulaufrohre angeschlossen, einen radialen Wasserabgang aufweisenden Mischkartusche einsetzbar und in dem Armaturengehäuse verdrehgesichert festlegbar ist, und wobei in dem Wasserauslauf des Armaturengehäuses ein den Wasserweg zwischen der Mischkartusche und der Austrittsöffnung für das Wasser ausbildendes und das Kartuschengehäuse mit der Austrittsöffnung verbindendes Einsatzteil angeordnet ist, wobei das Einsatzteil eine in der Wandung des Kartuschengehäuses ausgebildete Durchtrittsöffnung durchgreift und dichtend an die Mischkartusche angeschlossen ist.

Eine Sanitärarmatur mit den gattungsgemäßen Merkmalen ist in der WO 02/23072 A1 beschrieben. In dieser Druckschrift ist bereits eine baukastenartig aufgebaute, aus einzelnen Baugruppen zusammensetzbare Sanitärarmatur mit einem die Mischkartusche, aufnehmenden Kartuschengehäuse beschrieben, wobei an das wasserführende Kartuschengehäuse ein gesondertes wasserführendes Einsatzteil anschließbar ist, welches in den Wasserauslauf des Armaturengehäuses einsetzbar ist und den Wasserweg zwischen der Mischkartusche und der Wasser-Austrittsöffnung der Sanitärarmatur ausbildet.

Auch bei der aus der DE 102 46 861 A1 bekannten Sanitärarmatur ist ein gesondertes Auslaufrohr als Wasserweg zwischen einem Wasserverteiladapter und dem Wasserauslauf der Armatur in den Wasserauslauf des Armaturengehäuses einsetzbar. Im Gegensatz zur WO 02/23072 A1 dient der Wasserverteiladapter nicht der Aufnahme der Mischkartusche, sondern ist mit seinen in ihm gesondert ausgebildeten Durchlaufkanälen an die entsprechenden Wassereintrittsöffnungen und die Wasseraustrittsöffnung der Mischkartusche angeschlossen. Insofern ist bei der bekannten Armatur die Bildung einer Vormontageeinheit nicht möglich, weil Mischkartusche und Wasserverteiladapter jeweils getrennt voneinander zu montieren sind.

Bei der in der DE 196 39 320 A1 beschriebenen Wasserauslaufarmatur ist ein in den Wasserauslauf der Armatur einsetzbares Einsatzteil unmittelbar an die im Armaturengehäuse angeordnete Mischkartusche angeschlossen, ebenso wie die in dem Armaturengehäuse festgelegten Wasserzulaufrohre. Insofern fehlt es an einem gesonderten Kartuschengehäuse und die Bildung einer Vormontageeinheit ist daher nicht möglich. Einen entsprechenden Aufbau ohne ein gesondertes Kartuschengehäuse weist auch die in der DE 44 38 647 A1 offenbarte Wasserleitungsarmatur auf.

Auch die US 2008/0174106 A1 beschreibt lediglich ein Armaturengehäuse mit einer darin unmittelbar einsetzten Mischkartusche, an der in einer einstückigen Verbindung damit ein innerhalb des Wasserauslaufes der Armatur verlaufendes gesondertes Auslaufrohr angeordnet ist.

Der Erfindung liegt die Aufgabe zugrunde, bei einer aus Baugruppen zusammengesetzten gattungsgemäßen Sanitärarmatur in den von der Mischkartusche zu dem Wasserauslauf der Sanitärarmatur führenden Wasserweg einen zusätzliche Durchflusskonstanthalter zu integrieren, so daß er vormontiert werden kann.

Die Lösung dieser Aufgabe ergibt sich aus dem Anspruch 1; vorteilhafte Ausgestaltungen und Weiterbildungen der Erfindung sind in den Unteransprüchen angegeben.

Die Erfindung sieht in ihrem Grundgedanken vor, dass das Einsatzteil an seinem in das Kartuschengehäuse eingeführten Ende mit einem Durchflusskonstanthalter verbunden und der Durchflusskonstanthalter bei fertig montierter Sanitärarmatur in den Wasserabgang der Mischkartusche eingesetzt ist. Mit der Erfindung ist der Vorteil verbunden, dass der Durchflusskonstanthalter an dem Einsatzteil angeordnet ist und bei der Montage des Einsatzteils an dem Kartuschengehäuse in dem Wasserabgang der Mischkartusche zu liegen kommt.

Nach einem Ausführungsbeispiel der Erfindung ist vorgesehen, dass das Einsatzteil in dem Wasserauslauf des Armaturengehäuses auswechselbar angeordnet ist.

Soweit handelsübliche Sanitärarmaturen üblicherweise einen an dem Wasserauslauf des Gusskörpers angebrachten Strahleinsatz aufweisen, ist nach einem Ausführungsbeispiel der Erfindung vorgesehen, dass der in die Wasseraustrittsäffnung des Armaturengehäuses eingesetzte Strahleinsatz nunmehr an dem Einsatzteil angebracht und gemeinsam mit dem Einsatzteil in dem Armaturengehäuse zu montieren ist.

Im Hinblick auf eine gute Montage des Einsatzteils in dem Armaturengehäuse ist nach einem Ausführungsbeispiel der Erfindung vorgesehen, dass an dem Wasserauslauf eine Öffnung zum Einsetzen des Einsatzteils in den Wasserauslauf ausgebildet und die Öffnung durch eine lösbar mit dem Wasserauslauf zu verbindende Abdeckkappe verschließbar ist.

In der Zeichnung ist ein Ausführungsbeispiel der Erfindung wiedergegeben, welches nachstehend beschrieben ist. Es zeigen:
- Fig. 1, 1a: eine Sanitärarmatur in einer perspektivischen Darstellung mit auseinander gezogen dargestellten Einzelteilen,
- Fig. 2a: das den Wasserweg ausbildende Einsatzteil als Einzelteil in einer Einzeldarstellung,
- Fig. 2b: das Einsatzteil gemäß Figur 2a in einer anderen Ausführungs- form,
- Fig. 3: die Vormontageeinheit zur Aufnahme der Mischkartusche als Einzelteil in einer perspektivischen Darstellung mit auseinan- der gezogen dargestellten Bestandteilen.

Das in Figur 1 dargestellte Armaturengehäuse 10 hat einen einstückig daran angeformten Wasserauslauf 11; das Armaturengehäuse 10 einschließlich Wasserauslauf 11 kann beispielsweise als Zinkdruckgussteil, also einem entsprechenden Leichtmetall, hergestellt sein. In dem Armaturengehäuse 10 ist eine Vormontageeinheit 12 eingesetzt und in montiertem Zustand verdrehfest darin festgelegt, wobei diese Vormontageeinheit 12 ein Kartuschengehäuse 13 mit darin angeordneten Bauteilen umfasst, wie zu Figur 3 näher beschrieben. Zulaufrohre 14 für das kalte und das heiße Wasser sind in das Kartuschengehäuse 13 eingeführt, wobei am oberen Ende des Kartuschengehäuses 13 der Stellhebel 15 der in dem Kartuschengehäuse 13 angeordneten Mischkartusche herausragt. Diese Mischkartusche ist durch einen in dem oberen Ende des Kartuschengehäuses 13 eingesetzten Haltering 16 festgelegt.

Soweit mit dem Stellhebel 15 ein Griffhebel 20 zur Betätigung der Mischkartusche zu verbinden ist, ist auf den Haltering 16 zunächst ein Dichtungsring 17 aufgespannt, auf den eine Lagerschale 18 für den Griffhebel 20 aufgesetzt und insoweit kraftschlüssig mit dem Kartuschengehäuse 13 verbunden ist. Daher ist die Lagerschale 18 bei in das Armaturengehäuse 10 eingesetzter und darin arretierter Vormontageeinheit 12 auch gegenüber dem Armaturengehäuse 10 festgelegt. Auf den Stellhebel 15 ist zur Fixierung eine Griffmutter 19 aufgeschraubt.

Der Griffhebel 20 ist mit einem Lagergehäuse 34 auf die Lagerschale 18 aufgesetzt und mittels eines eingesetzten Befestigungsstiftes 22 mit dem Stellhebel 15 fest verbunden. Soweit eine verdeckte Aufnahme des Befestigungsstiftes 22 vorgesehen ist, weist der Griffansatz 21 des Griffhebels 20 entsprechend Figur 1a an seiner dem Armaturengehäuse 10 zugewandten Unterseite eine Ausnehmung auf, über die der Befestigungsstift 22 einsetzbar ist. Diese Ausnehmung ist nach Montage des Griffhebels 20 an dem Stellhebel 15 mittels einer lösbar mit dem Griffansatz 21 zu verbindenden Abdeckkappe 23 verschlossen.

Zur Ausbildung eines Wasserweges zwischen der in dem Kartuschengehäuse 13 befindlichen Mischkartusche und einer an dem Wasserauslauf 11 vorzusehenden Austrittsöffnung für das Wasser ist in den Wasserauslauf 11 des Armaturengehäuses 10 ein vorzugsweise aus Kunststoff bestehendes Einsatzteil 24 einsetzbar ist, welches in der Darstellung der Figuren 2a bzw. 2b zwar zweiteilig ausgebildet, jedoch vor seiner Montage zu einem einheitlichen Bauteil verschweißt wird. Das Einsatzteil ist an seinem der Vormontageeinheit 12 zugewandten Ende über eine Dichtung 25 in eine in dem Kartuschengehäuse 13 ausgebildete Öffnung 26 so weit einsetzbar, dass das Ende des Einsatzteils bis in den an der Mischkartusche ausgebildeten Wasserabgang (Figur 3) zu eingreift. Dabei ist das Einsatzteil 24 an seinem in das Kartuschengehäuse 13 einsetzbaren Ende mit einem Durchflusskonstanthalter 38 verbunden, wobei der Durchflusskonstanthalter bei fertig montierter Sanitärarmatur in den Wasserabgang der Mischkartusche eingesetzt ist. An seinem gegenüberliegenden Ende ist an dem Einsatzteil 24 ein Strahleinsatz 27 angebracht, der gemeinsam mit dem Einsatzteil 24 in dem Wasserauslauf 11 einsetzbar ist. Hierzu weist der Wasserauslauf 11 eine Öffnung auf, über die das Einsatzteil 24 einsetzbar ist, wobei diese Öffnung anschließend durch eine lösbar mit dem Wasserauslauf 11 zu verbindende Abdeckkappe 28 verschließbar ist.

Wie sich dazu aus einem Vergleich der Figuren 2a und 2b ergibt, besteht der Vorteil dieser Anordnung darin, dass das Einsatzteil 24, gegebenenfalls einschließlich des dafür vorgesehenen Strahleinsatzes 27, eine unterschiedliche Ausbildung haben kann und daher auch wahlweise in den Wasserauslauf 11 des Armaturengehäuses 10 einsetzbar ist. Damit ist das Armaturengehäuse 10 mit unterschiedlichen Wasseraustrittsöffnungen zu betreiben, ohne dass eine Änderung des Armaturengehäuses 10 selbst erforderlich wäre.

Die Sanitärarmatur wird vervollständigt durch einen in das Armaturengehäuse 10 eingesetzten, nicht weiter dargestellten Stehbolzen, wobei an dem unteren Ende des Armaturengehäuses 10 eine Zentrierdichtung 30, eine Formplatte 31 sowie eine Halteplatte 32 angeordnet sind, und eine auf den Stehbolzen aufschraubbare Befestigungsmutter 33 vorgesehen ist. Diese Bauteile dienen der Befestigung der Sanitärarmatur auf einem Waschtisch oder dergleichen in einer an sich bekannten Weise, so dass hierauf im Zusammenhang mit der Beschreibung der erfindungsgemäßen Ausbildung der Sanitärarmatur nicht weiter einzugehen ist.

Wie sich aus Figur 3 ergibt, ist im Inneren des Kartuschengehäuses 13 die Mischkartusche 35 angeordnet. Soweit die Zulaufrohre 14 von unten her über entsprechende Öffnungen im Boden des Kartuschengehäuses 13 in das Kartuschengehäuse 13 hineingeführt sind, ist zwischen der Mischkartusche 35 und dem Boden des Kartuschengehäuses 13 ein Einsatzstück 36 vorgesehen, in welches die Zulaufrohre 14 hineingeführt sind. Die Zulaufrohre 14 sind in dem Einsatzstück 36 wie auch das Einsatzstück 36 gegenüber dem Kartuschengehäuse 13 durch Dichtungsringe 37 abgedichtet. In gleicher Weise befindet sich auch ein Dichtungsring 37 am gegenüberliegenden, oberen Bereich der Mischkartusche 35, der an dieser Stelle die Mischkartusche 35 gegenüber dem Kartuschengehäuse 13 abdichtet. Wie schon erwähnt, wird das Kartuschengehäuse 13 bei eingesetzter Mischkartusche 35 durch das Einbringen eines Halteringes 16 festgelegt.

Zur Ausbildung des Wasserabganges der Mischkartusche 35 weist das Einsatzstück 36 einerseits und die Mischkartusche 35 andererseits jeweils eine Teilöffnung 51 beziehungsweise 52 auf, wobei in die dadurch gebildete Gesamtöffnung 51, 52 der Durchflusskonstanthalter 38 zum Anschluss des Einsatzteils 24 eingesetzt wird.

Weiterhin weist das Kartuschengehäuse 13 auf seiner Außenseite eine Nut 50 auf, mit der das Kartuschengehäuse 13 bei der Montage der Vormontageeinheit 12 in dem Gehäuse 10 über eine in dem Armaturengehäuse 10 ausgebildete, in das Innere vorstehende und nicht dargestellte Rippe schiebbar ist, so dass hierdurch die verdrehfeste Lage des Kartuschengehäuses 13 gegenüber dem Armaturengehäuse 10 verwirklicht ist.

Soweit übliche Sanitärarmaturen auch eine Zugstangenbetätigung für beispielsweise eine Ablaufgarnitur eines Waschtisches als Träger der Sanitärarmatur aufweisen, ist auch bei der in dem Ausführungsbeispiel dargestellten Sanitärarmatur im Inneren des Armaturengehäuses 10 eine entsprechend verlaufende Zugstange 40 angeordnet, die an ihrem oberen Ende einen Zugknopf 43 trägt. Wie im einzelnen nicht dargestellt, weist das Armaturengehäuse 10 an seiner dem Wasserauslauf 11 abgewandten Rückseite einen Ausschnitt zum Hindurchführen der Zugstange 40 auf, der über eine eine Durchführungsöffnung 44 für die Zugstange 40 aufweisende Sichtblende 41 verschließbar ist. Die Sichtblende 41 ist mittels einer Schraube 42 mit dem Kartuschengehäuse 13 zu verschrauben, wobei die Sichtblende 41 bei dem dargestellten Ausführungsbeispiel einer Einziehung zur formschlüssigen Aufnahme des Zugknopfes 43 aufweist.

## Patentansprüche

1. Sanitärarmatur mit einem einen Wasserauslauf (11) aufweisenden Armaturengehäuse (10), mit einer darin eingesetzten und an Zulaufrohre (14) für das kalte und das heiße Wasser angeschlossenen Mischkartusche und mit einem an einem Stellhebel (15) der Mischkartusche angeschlossenen Griffhebel (20) zur Einstellung von Menge und Temperatur des über die Kartusche geführten und aus der an dem Wasserauslauf (11) angeordneten Austrittsöffnung austretenden Wassers, wobei das Armaturengehäuse (10) mit dem einstückig daran angeformten Wasserauslauf (11) aus einem Leichtmetall besteht und in das Armaturengehäuse (10) eine Vormontageeinheit (12) bestehend aus einem Kartuschengehäuse (13) mit der darin festgelegten und an die Zulaufrohre (14) angeschlossen, einen radialen Wasserabgang (51, 52) aufweisenden Mischkartusche (35) einsetzbar und in dem Armaturengehäuse (10) verdrehgesichert festlegbar ist, und wobei in dem Wasserauslauf (11) des Armaturengehäuses (10) ein den Wasserweg zwischen der Mischkartusche (35) und der Austrittsöffnung für das Wasser ausbildendes und das Kartuschengehäuse (13) mit der Austrittsöffnung verbindendes Einsatzteil (24) angeordnet ist, wobei das Einsatzteil (24) eine in der Wandung des Kartuschengehäuses (13) ausgebildete Durchtrittsöffnung (26) durchgreift und dichtend an die Mischkartusche (35) angeschlossen ist, **dadurch gekennzeichnet, dass** das Einsatzteil (24) an seinem in das Kartuschengehäuse (13) eingeführten Ende mit einem Durchflusskonstanthalter (38) verbunden und der Durchflusskonstanthalter (38) bei fertig montierter Sanitärarmatur in den Wasserabgang (51, 52) der Mischkartusche (35) eingesetzt ist.

2. Sanitärarmatur nach Anspruch 1, **dadurch gekennzeichnet, dass** das Einsatzteil (24) in dem Wasserauslauf (18) des Armaturengehäuses (10) auswechselbar angeordnet ist.

3. Sanitärarmatur nach Anspruch 1 oder 2, **dadurch gekennzeichnet, dass** an dem Einsatzteil (24) ein in die Wasseraustrittsöffnung des Armaturengehäuses (10) eingesetzter Strahleinsatz (27) angebracht ist.

4. Sanitärarmatur nach einem der Ansprüche 1 bis 3, **dadurch gekennzeichnet, dass** an dem Wasserauslauf (11) eine Öffnung zum Einsetzen des Einsatzteils (24) in den Wasserauslauf (11) ausgebildet und die Öffnung durch eine lösbar mit dem Wasserauslauf (11) zu verbindende Abdeckkappe (28) verschließbar ist.

## Claims

1. A sanitary fitting with a valve housing (10) having a water outlet (11), with a mixing cartridge inserted therein and connected to feed pipes (14) for cold and hot water, and with a handle (20) connected to a control lever (15) of the mixing cartridge for setting amount and temperature of the water conveyed through the cartridge and flowing out of the outlet opening arranged at the water outlet (11), wherein the valve housing (10) with the water outlet (11) integrally formed thereon consists of a light metal, and a preassembly (12) consisting of a cartridge housing (13) including the mixing cartridge (35) which is fixed therein and is connected to the feed pipes (14) and which has a radial water outflow opening (51, 52) can be inserted in the valve housing (10) and can be fixed in the valve housing (10) in a rotationally locked manner, and wherein in the water outlet (11) of the valve housing (10), an insert part (24) is arranged which forms the water path between the mixing cartridge (35) and the outlet opening for the water and connects the cartridge housing (13) to the outlet opening, wherein the insert part (24) reaches through a passage opening (26) formed in the wall of the cartridge housing (13) and is sealingly connected to the mixing cartridge (35), **characterized in that** the insert part (24), at its end inserted into the cartridge housing (13), is connected to a flow rate stabilizer (38) and that in the fully assembled sanitary fitting, the flow rate stabilizer (38) is inserted in the water outflow opening (51, 52) of the mixing cartridge (35).

2. The sanitary fitting according to claim 1, **characterized in that** the insert part (24) is arranged in replaceable manner in the water outlet (18) of the valve housing (10).

3. The sanitary fitting according to claim 1 or claim 2, **characterized in that** a jet insert (27) inserted in the water outlet opening of the valve housing (10) is attached to the insert part (24).

4. The sanitary fitting according to any one of the claims 1 to 3, **characterized in that** an opening for inserting the insert part (24) into the water outlet (11) is formed at the water outlet (11), and the opening can be closed with a cover cap (28) which can be detachably connected to the water outlet (11).

## Revendications

1. Armature sanitaire avec un boîtier d'armature (10) présentant une sortie d'eau (11), avec une cartouche mélangeuse insérée dedans et raccordée aux tuyaux d'amenée (14) pour l'eau froide et l'eau chaude et avec un levier de préhension (20) raccordé à un levier de réglage (15) de la cartouche mélangeuse pour le réglage de la quantité et de la température de l'eau traversant la cartouche et sortant de l'ouverture de sortie disposée sur la sortie d'eau (11), sachant que le boîtier d'armature (10) avec la sortie d'eau (11) formée d'un seul tenant dessus se compose d'un métal léger et une unité de prémontage (12) se composant d'un boîtier de cartouche (13) avec la cartouche mélangeuse (35) présentant une sortie d'eau (51, 52) radiale, raccordée aux tuyaux d'amenée (14) et fixée dedans, peut être insérée et fixée sans possibilité de rotation dans le boîtier d'armature (10), et sachant qu'une partie d'insertion (24) reliant le boîtier de cartouche (13) à l'ouverture de sortie et réalisant la voie d'eau entre la cartouche mélangeuse (35) et l'ouverture de sortie pour l'eau est disposée dans la sortie d'eau (11) du boîtier d'armature (10), sachant que la partie d'insertion (24) traverse une ouverture de passage (26) réalisée dans la paroi du boîtier de cartouche (13) et est raccordée de manière étanche à la cartouche mélangeuse (35), **caractérisée en ce que** la partie d'insertion (24) est reliée sur son extrémité introduite dans le boîtier de cartouche (13) à un stabilisateur de débit (38) qui est inséré dans la sortie d'eau (51, 52) de la cartouche mélangeuse (35) l'armature sanitaire est finie de monter.

2. Armature sanitaire selon la revendication 1, **caractérisée en ce que** la partie d'insertion (24) est disposée de manière interchangeable dans la sortie d'eau (18) du boîtier d'armature (10).

3. Armature sanitaire selon la revendication 1 ou 2, **caractérisée en ce qu'**un insert à jet (27) inséré dans l'ouverture de sortie d'eau du boîtier d'armature (10) est monté sur la partie d'insertion (24).

4. Armature sanitaire selon l'une quelconque des revendications 1 à 3, **caractérisée en ce qu'**une ouverture est réalisée pour l'insertion de la partie d'insertion (24) dans la sortie d'eau (11) au niveau de la sortie d'eau (11) et l'ouverture peut être refermée par un capuchon (28) qui doit être relié de manière détachable à la sortie d'eau (11).
